# EUROPÄISCHE PATENTSCHRIFT

(11) **EP 0 745 157 B1**
(45) Veröffentlichungstag und Bekanntmachung des Hinweises auf die Patenterteilung: **09.12.1998**
(21) Anmeldenummer: 95905552.6
(22) Anmeldetag: 19.01.1995
(51) Int. Cl.: D21F 7/00

(54) **VORRICHTUNG ZUM AUFBRINGEN VON DAMPF**
DEVICE FOR APPLYING STEAM
DISPOSITIF POUR APPLIQUER DE LA VAPEUR

(43) Veröffentlichungstag der Anmeldung: 04.12.1996
(73) Patentinhaber: Voith Sulzer Papiermaschinen GmbH, 89509 Heidenheim (DE)
(72) Erfinder: MÜLLER, Dieter, D-89567 Sontheim (DE); OECHSLE, Markus, D-73566 Bartholomä (DE)
(74) Vertreter: Gahlert, Stefan, Dr.-Ing.
(86) Internationale Anmeldenummer: DE9500060
(87) Internationale Veröffentlichungsnummer: WO9622420

(56) Entgegenhaltungen:
- DE-A- 2 751 245
- US-A- 4 398 355

## Beschreibung

Die Erfindung betrifft eine Vorrichtung zum Aufbringen von Dampf auf eine laufende Materialbahn, z.B. auf eine zu entwässernde und durch die Pressenpartie einer Papierherstellungsmaschine laufende Papierbahn, gemäß dem Oberbegriff des Anspruches 1. Zu einer solchen Vorrichtung gehört in erster Linie ein Dampfblaskasten. Auf die Offenlegungsschrift DE 41 25 062 A1 wird verwiesen.

Ein solcher Dampfblaskasten wird hauptsächlich bei der Papierherstellung verwendet. Er dient dazu, mit Hilfe des auf die Materialbahn aufgebrachten Dampfes die Temperatur der Materialbahn zu erhöhen, um die Entwässerungsleistung der Pressenpartie zu steigern. Der Dampfblaskasten bietet dabei die Möglichkeit, durch sektional unterschiedliche Dampfaufbringung das Feuchtequerprofil der Materialbahn zu beeinflussen.

Bei der bekannten Konstruktion wird der aus den sektionalen Kammern (oder "Zonenkammern") austretende Dampf durch Ventile geregelt, die innerhalb des Dampfblaskastens angeordnet sind. Jede Korrekturzone ist mit einem separaten, im allgemeinen pneumatisch geregelten Ventil bestückt.

Ein Ausfall eines Regelventils bedeutet, daß die entsprechende Zone zunächst nicht mehr korrigiert werden kann, was zu einer Beeinträchtigung der Papierqualität führt. Das Auswechseln eines defekten Ventils erfordert einen teuren Betriebsstillstand. Bis danach wieder ein stabiler Betriebszustand erreicht wird, ist manchmal eine lange Zeitspanne notwendig, in der zeitweise Ausschußpapier produziert wird (Ausbau-, Einbau- und Anwärmzeit).

Der Erfindung liegt die Aufgabe zugrunde, eine Vorrichtung der eingangs beschriebenen Art anzugeben, die möglichst viele der nachfolgend angegebenen Forderungen erfüllt:
1. Es soll möglich sein, die Breite der Zonenkammern möglichst klein zu wählen und dementsprechend die Anzahl der Zonenkammern möglichst groß (bei einer vorgegebenen Länge des Dampfblaskastens).
2. Die Regelventile sollen in einfacher Weise repariert oder ausgetauscht werden können, ohne daß für diesen Zweck die Maschine vorübergehend stillgesetzt werden muß.
3. Der Abstand zwischen dem Dampfblaskasten und der vorbeilaufenden Bahn (die dort meistens durch eine Walze gestützt ist) soll justierbar sein. Im normalen Betriebszustand soll der Abstand relativ klein sein, beim Anfahren oder für Wartungszwecke dagegen relativ groß.

Die gestellte Aufgabe wird durch die Merkmale des Anspruches 1 gelöst.

Während beim Stand der Technik die vorgegebenen Größe der Regelventile die kleinstmögliche Breite der Zonenkammern bestimmt, können gemäß der Erfindung die Zonenkammern beliebig klein dimensioniert werden, weil die Regelventile grundsätzlich außerhalb des Dampfblaskastens, und zwar seitlich neben der Maschine angeordnet sind.

Hierdurch gewinnt man zugleich den weiteren Vorteil, daß die Regelventile auch während des Betriebes der Maschine zugänglich sind, so daß im Bedarfsfall das eine oder andere Regelventil repariert oder ausgetauscht werden kann, ohne daß hierzu ein kostspieliger Maschinenstillstand erforderlich ist.

Wohl ist es bei der erfindungsgemäßen Bauweise notwendig, jede Zonenkammer mittels einer ihr eigenen ("sektionalen") Dampfleitung mit einem der Regelventil zu verbinden. Erschwerend kommt hinzu, daß wegen der geforderten Verschiebbarkeit des Dampfblaskastens ein Teilstück jeder sektionalen Dampfleitung beweglich ausgeführt sein muß. Jede sektionale Dampfleitung umfaßt also einen am Dampfblaskasten befestigten Teil (mit einem außerhalb des Dampfblaskastens befindlichen Einströmende) und einen beweglichen Teil, der einerseits (direkt oder indirekt) mit dem betreffenden Regelventil verbunden ist und der andererseits an das genannte Einströmende mittels einer Leitungsverbindung koppelbar ist. In diesem Zusammenhang besteht ein wesentlicher Teilgedanke der Erfindung darin, daß der lichte Abstand zwischen benachbarten Einströmenden (der am Dampfblaskasten befestigten Leitungsteile) wesentlich größer ist, als der innerhalb des Dampfblaskastens vorgesehene lichte Abstand zwischen benachbarten sektionalen Dampfleitungen. Mit anderen Worten: die am Dampfblaskasten befestigen Teile der sektionalen Dampfleitung sind entgegen der Strömungsrichtung außerhalb des Dampfblaskastens aufgefächert. Nur hierdurch wird es möglich, bei relativ geringen Querschnittsabmessungen des Dampfblaskastens eine ungewöhnlich große Anzahl von sektionalen Dampfleitungen (und somit sehr viele relativ schmale Zonenkammern) vorzusehen und dennoch an den Einströmenden genügend Platz für die Leitungsverbindungen der anzukoppelnden beweglichen Leitungsteile zur Verfügung zu haben.

In einer bevorzugten Ausführungsform der Erfindung wird folgendes vorgesehen:

Der Dampf wird von einer Hauptdampfleitung auf einen Dampfverteiler geführt, der außerhalb der Papiermaschine angeordnet ist, vorzugweise neben der Papiermaschine, z.B. auf der Triebseite oder z.B. im Keller, jedenfalls an einer während des Betriebes der Maschine leicht zugänglichen Stelle. An diesem Dampfverteiler sind die einzelnen Regelorgane (Regelventile) angeordnet. Jede einzelne Zonenkammer des Dampfblaskastens ist über eine separate sektionale Dampfleitung mit dem entsprechenden Regelventil verbunden. Die am Dampfblaskasten befestigten Teile der sektionalen Dampfleitungen enden (entgegen der Strömungsrichtung) außerhalb des Dampfblaskatens auf einer Platte, z.B. Trägerplatte, die starr mit dem Dampfblaskasten verbunden ist. Flexible Leitungen zwischen der Trägerplatte und den Regelventilen dienen zur Aufnahme der Abschwenkbewegung und zur Kompensation einer eventuellen thermischen Längsdehnung des Dampfblaskastens. Die Steuerung der Ventilantriebe erfolgt elektromotorisch.

Die Erfindung wird im folgenden anhand eines bevorzugten Ausführungsbeispieles in Verbindung mit folgenden Zeichnungen beschrieben:
- Fig. 1: Gesamtansicht;
- Fig. 2: Querschnitt durch einen Dampfblaskasten;
- Fig. 3: Zonenkammer mit Lochblecheinsatz;
- Fig. 4/5: Verbindung der flexiblen Leitungen mit den Leitungen des Dampfblaskastens, Fig. 4: gelöst, Fig. 5: geschlossen
- Fig. 6: Einbau-Beispiel in einer Pressenpartie;
- Fig. 7/8: von Fig. 2 und 3 abweichendes Ausführungsbeispiel.

Der Dampfblaskasten 48 besteht aus einer selbsttragenden Edelstahlkonstruktion; er erstreckt sich am Mantel einer die Papierbahn P führenden Walze quer zur Bahnlaufrichtung durch die Papiermaschine, von der Führerseite FS bis zur Triebseite TS (Fig. 8). In Fig. 1 ist nur das triebseitige Ende des Dampfblaskastens dargestellt. In dem unteren Tragrahmen 1, 1' sind Stege 43 eingeschweißt, die Bohrungen 10 und 11 aufweisen. Der untere Tragrahmen 1, 1' und ein oberer Tragrahmen 2 sind über Seitenwände 8 und 9 miteinander verbunden. Durch diese Bauform wird eine optimale Querstabilität erreicht. Die Tragrahmen 1, 1' und 2 sowie die Seitenwände 8 und 9 begrenzen eine mittlere Kammer 15. Durch diese erstreckt sich ein Rohrbündel, bestehend aus einer Vielzahl von Dampfleitungen 4, von denen jede in eine Zonenkammer 3 mündet, um hierdurch die vorbeilaufende Papierbahn P mit "Dampf I" zu beaufschlagen.

In die untere Kammer 12 mündet ein Dampfkanal 13. Gemäß Fig. 1 gelangt der hier einströmende Vorwärmdampf ("Dampf II") durch die Bohrungen 10 und 14 in die Kammer 15, die das Rohrbündel einschließt. Über die Bohrungen 16 gelangt dieser Dampf II schließlich in die Kammer 33 des Tragrahmens 2. In einem abweichenden Ausführungsbeispiel wird der einströmende Dampf II zuerst durch die Kammer 12 von Triebseite nach Führerseite geführt und gelangt über Bohrungen in der Verbindungszone 45 in die Kammer 15 (Fig. 7 und 8). Dieser Dampf II, dessen Temperatur höher liegt als der Dampf I innerhalb der sektionalen Dampfleitungen 4, gewährleistet, daß auch bei geschlossenen Ventilen keine Abkühlung der sektionalen Dampfleitungen 4 sowie der einzelnen Zonenkammern 3 erfolgt. Dadurch wird u.a. erreicht, daß in den Dampfleitungen und in den Zonenkammern kein oder nur wenig Kondensat sich bildet. Es wird im übrigen eine strikte Trennung zwischen Dampf I und Dampf II sichergestellt.

Die einzelnen Zonenkammern 3 sind auf dem unteren Tragrahmen 1, 1' angeordnet. Die sind über die Seitenbleche 19 und 17 fixiert. In die Zonenkammern mündet jeweils eine separate Dampfleitung 4. Jede Zonenkammer beinhaltet einen Lochblecheinsatz 20 mit Lochblechen 34, deren freie Querschnittfläche sich zum Dampfaustritt hin vergrößert. Diese Lochbleche 34 bewirken, daß der Dampf I innerhalb der einzelnen Zonen sich gleichmäßig über die Zonenbreite verteilt. Die einzelnen Lochblecheinsätze 20 können zu Wartungszwecken herausgezogen werden (Fig. 3).

Die einzelnen Zonenkammern 3 werden durch ein (gem. Fig. 1) gemeinsames Dampf-Austrittsblech 22 begrenzt. Dieses ist mit den Blechteilen 19 und 1 verschraubt, oder über Führungsleisten 44 fixiert, so daß es zu Reinigungszwecken problemlos demontierbar ist. Es weist mehrere in Längsrichtung hintereinander angeordnete Reihen von Blasöffnungen 32 auf. Die Richtung des Dampfaustritts kann senkrecht zur Papierlaufrichtung oder gemäß Fig. 2 geneigt sein, so daß der Dampf I der ankommenden Bahn entgegenströmt. Überall dort, wo eine Kondensation von Dampf stattfinden könnte, sind Ablauföffnungen 11, 18 vorgesehen, mit den zugehörigen Entwässerungsrinnen 24, 25, 26, 27.

Das triebseitige Ende des Dampfblaskastens 48 ruht gemäß Fig. 1 mittels einer Trägerplatte 28, die eine Verlängerung z.B. des unteren Tragrahmens 1, 1' (Fig. 2) sein kann, verschiebbar auf einem Gestell 51. Die Dampfleitungen 4 sind entgegen der Dampf-Strömungsrichtung über das triebseitige Ende des Dampfblaskastens hinaus verlängert; ihre Einström-Enden sind beispielsweise mit der Trägerplatte 28 fest verbunden. Ein insgesamt mit R bezeichnetes Regelorgan ist seitlich ausserhalb der Papiermaschine angeordnet und umfaßt für jede Zonenkammer 3 ein Regelventil 35 mit Antrieb durch Schrittmotor M. Die Verbindung von den Regelventilen 35 zur Trägerplatte 28 übernehmen Leitungen 29, die zumindest teilweise als flexible Leitungen ausgebildet sind. Die Ausströmenden 29' einer Anzahl der flexiblen Leitungen sind an einer sogenannten Versorgungsplatte 30 befestigt. Diese Versorgungsplatte wird über Schnellspannelemente 31 mit der Trägerplatte 28 verbunden. Über diese Schnellspannelemente ist im Falle eines Ausbaus des Dampfblaskastens ein rasches Abkoppeln möglich (siehe Fig. 4 und 5). Die Regelventile 35 sind so ausgeführt, daß mehrere nebeneinander auf einem Dampfverteilkanal 36 zusammengefaßt werden können. Jedem Dampfverteilkanal 36 wird Dampf von einer Hauptdampfleitung H zugeführt.

Vorteile der beschriebenen Bauweise des Regelorgans R:
1. Die Anordnung außerhalb des Dampfblaskastens erlaubt eine sehr große Anzahl von Zonenkammern 3 und bequeme Wartung der Ventile 35 bei laufender Maschine.
2. Es ist keine Temperaturbeschränkung des Dampfes erforderlich ist, da die Regelventile keine Verschleißteile, wie z.B. Membranen, aufweisen (keine Dampfkühlung).
3. Feinste Dosierung der Dampfmengen infolge des Schrittmotorantriebes ist möglich.
4. Eine problemlose und kostengünstige Umstellung von Handauf automatische Steuerung ist möglich.
5. Es ist keine Druckluftversorgung notwendig (Wegfall der I/P-Wandler).
6. Eine direkte Ablesbarkeit der Ventilstellung ist möglich.

Mittels einer bekannten Methode kann sichergestellt werden, daß die aus dem Ventil austretende Dampfmenge nahezu unabhängig von den nachgeschalteten Widerständen ist, d.h. trotz unterschiedlicher Dampfleitungslängen der einzelnen Zonen ist gewährleistet, daß bei gleicher Ventilstellung aus jeder Zone annähernd gleiche Dampfmenge austritt.

Aus den Querschnitten Fig. 2 und 7 ist ersichtlich, daß im Inneren des Dampfblaskastens 48 bzw. 48' die sektionalen Dampfleitungen 4 nahezu dicht an dicht über- und nebeneinander liegen (lichter Abstand a). Die gleichen Dampfleitungen sind jedoch außerhalb des Dampfblaskastens aufgefächert, so daß in ihren Einströmenden 4' relativ große lichte Abstände b vorhanden sind, wobei (als Beispiel) b das 10- bis 50-fache von a betragen kann (Fig. 4). Hierdurch kann die Anzahl der Zonenkammern 3 sehr groß (ihre Breite B sehr klein) gemacht werden; gleichzeitig können alle Kupplungen 29', welche die flexiblen Leitungen 29 mit den Einströmenden 4' verbinden, in ein und derselben Ebene an der Trägerplatte 28 angeordnet werden.

Im Extremfall kann die Breite der einzelnen Zonenkammer auf ein Maß reduziert werden, das nur wenig größer als der Außen-Durchmesser der einzelnen Dampfleitung 4 ist.

Die Figur 6 zeigt schematisch eine Pressenpartie, worin zwischen zwei Preßwalzen 45 und 46 ein Vorpreßspalt gebildet ist, durch den die zu entwässernde Papierbahn zusammen mit 2 Filzen hindurchläuft. Hinter dem Vorpreßspalt läuft der untere Filz zu einer Filzleitwalze 49, während die Papierbahn zusammen mit dem oberen Filz auf der Preßwalze 46 (meistens eine Saugpreßwalze) nach oben läuft in einen Preßspalt, der zwischen den Walzen 46 und 47 gebildet ist. Die Preßwalze 47 ist filzlos, d.h. diese kommt mit der Papierbahn in direkten Kontakt. Zur ständigen Reinigung dieser Walze sind deshalb ein oder zwei Schaber 50 vorgesehen. In dem sehr engen Zwischenraum zwischen den Walzen 49, 46 und 47 einerseits und den Schabern 50 andererseits ist der oben schon im einzelnen beschriebene Dampfblaskasten 48 angeordnet. Er ist in der normalen Betriebsposition dargestellt; er ist jedoch horizontal verschiebbar, um ihn vorübergehend in eine von der Walze 46 entfernte Position zu bringen.

## Patentansprüche

1. Vorrichtung zum Aufbringen von Dampf auf eine laufende Materialbahn (P), z.B. auf eine zu entwässernde und durch die Pressenpartie einer Papierherstellungsmaschine laufende Papierbahn, mit den folgenden Merkmalen:
a) ein langgestreckter Dampfblaskasten (48) erstreckt sich quer zur Bahnlaufrichtung über die gesamte Bahnbreite;
b) der Dampfblaskasten (48) hat eine Vielzahl von über die Bahnbreite aneinandergereihten Zonenkammern (3);
c) jede Zonenkammer (3) ist über eine ihr eigene sektionale Dampfleitung (4,29) mit einem darin vorgesehenen Regelventil (35) an eine Dampfquelle (H) angeschlossen;
gekennzeichnet durch die folgenden weiteren Merkmale:
d) der Dampfblaskasten (48) ist derart verschiebbar gelagert, daß der Abstand zwischen dem Dampfblaskasten und dem Bahnlaufweg einstellbar ist;
e) jedes der Regelventile (35) ist seitlich in einem Abstand vom Dampfblaskasten, z.B. seitlich außerhalb der Papiermaschine, angeordnet und mittels eines beweglichen Teils (29) der sektionalen Dampfleitung mit dem Einströmende (4') eines am Dampfblaskasten befestigten Teils (4) der sektionalen Dampfleitung verbunden;
f) die innerhalb des Dampfblaskastens (48) befindlichen Bereiche der sektionalen Dampfleitungen (4) sind derart angeordnet, daß der lichte Abstand (a) zwischen benachbarten Leitungen (4), gesehen im Querschnitt durch den Dampfblaskasten, nur ein Bruchteil des lichten Abstandes (b) ist, der zwischen benachbarten und außerhalb des Dampfblaskastens befindlichen Einströmenden (4') vorgesehen ist.

2. Vorrichtung nach Anspruch 1, dadurch gekennzeichnet, daß zum Vorwärmen bzw. Aufheizen des Dampfblaskastens (48) Dampf unabhängig von dem die Materialbahn (P) beaufschlagenden Dampf, dem Dampfblaskasten zuführbar ist.

3. Vorrichtung nach einem der Ansprüche 1 oder 2, dadurch gekennzeichnet, daß an wenigstens einem der beiden Enden des Dampfblaskastens (48) eine Trägerplatte (28) vorgesehen ist, die sich in den Bereich außerhalb der Längserstreckung des Dampfblaskastens, z.B. in den Bereich seitlich außerhalb der Papiermaschine, erstreckt, und daß jedes der Einströmenden (4') des am Dampfblaskasten befestigten Teils (4) der sektionalen Dampfleitung an der Trägerplatte (28) befestigt ist.

4. Vorrichtung nach Anspruch 3, dadurch gekennzeichnet, daß wenigstens eine Gruppe von flexiblen Leitungen (29) mittels einer Versorgungsplatte (30) an die Trägerplatte (28) koppelbar ist.

5. Vorrichtung nach einem der vorangehenden Ansprüche, dadurch gekennzeichnet, daß jedes der Regelventile (35) mittels eines Schrittmotors (M) steuerbar ist.

6. Vorrichtung nach einem der vorangehenden Ansprüche, dadurch gekennzeichnet, daß die Breite (B) der einzelnen Zonenkammer (3) ungefähr gleich dem Durchmesser (D) der in sie mündenden Dampfleitung (4) ist.

7. Vorrichtung nach einem der vorangehenden Ansprüche, dadurch gekennzeichnet, daß im oberen Bereich des Dampfblaskasten-Querschnittes ein Hohlraum (33) vorgesehen ist, in den quer zur Bahnlaufrichtung ein Träger einführbar ist, zum Zwecke des Ausbaus des Dampfblaskastens aus der Papiermaschine.

8. Anwendung einer Vorrichtung nach einem der vorangehenden Ansprüche in einer wenigstens drei Preßwalzen (45-47) umfassenden Pressenpartie, wobei diese folgende Merkmale aufweist:
a) die Papierbahn läuft mit einem Filz über die mittlere Preßwalze, z.B. eine Saugpreßwalze (46), in einen Preßspalt, gebildet durch die mittlere Preßwalze und eine filzlose Preßwalze (47);
b) der Dampfblaskasten (48) bedampft die Papierbahn beim Lauf über die mittlere Preßwalze (46) und ist relativ zu dieser verschiebbar, so daß der Abstand zur mittleren Preßwalze einstellbar ist;
c) an einem von der Bahn freien Umfangsteil der filzlosen Preßwalze ist ein Schaber (50) vorgesehen.

9. Anwendung einer Vorrichtung nach Anspruch 8, dadurch gekennzeichnet, daß an der filzlosen Preßwalze (47) hintereinander zwei Schaber (50) vorgesehen sind.

10. Anwendung einer Vorrichtung nach Anspruch 8 oder 9, dadurch gekennzeichnet, daß die Papierbahn vor dem genannten Preßspalt zusammen mit dem Filz und einem zweiten Filz durch einen Vorpreßspalt läuft, und daß der zweite Filz vom Vorpreßspalt zu einer Leitwalze (49) läuft.

## Claims

1. Apparatus for the application of steam onto a moving material web (P), for example onto a paper web that is to be dewatered and is passing through the press section of a paper-manufacturing machine, with the following features:
a) an elongated steam blower box (48) extends, transverse to the web travel direction, over the entire web width;
b) the steam blower box (48) has a plurality of zone chambers (3) arranged side by side over the web width;
c) each zone chamber (3) is connected, via its own sectional steam line (4, 29) with a control valve (35) provided therein, to a steam source (H);
characterized by the following further features:
d) the steam blower box (48) is mounted displaceably in such a way that the spacing between the steam blower box and the web path is adjustable;
e) each of the control valves (35) is arranged laterally at a distance from the steam blower box, for example laterally outside the paper-making machine, and connected by means of a movable part (29) of the sectional steam line to the inflow end (4') of a part (4) of the sectional steam line fastened to the steam blower box;
f) the regions of the sectional steam lines (4) located inside the steam blower box (48) are arranged so that the clearance (a) between adjacent lines (4), viewed in cross section through the steam blower box, is only a fraction of the clearance (b) that is provided between adjacent inflow ends (4') located outside the steam blower box.

2. Apparatus according to claim 1, characterized in that in order to preheat or heat up the steam blower box (48), steam can be supplied to the steam blower box independently of the steam acting on the material web (P).

3. Apparatus according to one of claims 1 or 2, characterized in that a support plate (28) which extends in the region outside the longitudinal extension of the steam blower box is provided at at least one of the two ends of the steam blower box (48); and wherein each of the inflow ends (4') of the part (4) of the sectional steam line fastened to the steam blower box is fastened to the support plate (28).

4. Apparatus according to claim 3, characterized in that at least one group of flexible lines (29) can be coupled by means of a supply plate (30) to the support plate (28).

5. Apparatus according to any of the foregoing claims, characterized in that each of the control valves (35) can be controlled by means of a stepping motor (M).

6. Apparatus according to any of the foregoing claims, characterized in that the width (B) of the individual zone chambers (3) is approximately equal to the diameter (D) of the steam line (4) opening into it.

7. Apparatus according to any of the foregoing claims, characterized in that a cavity (33), into which a support can be introduced transverse to the web travel direction, is provided in the upper region of the steam blower box cross section for purposes of removing the steam blower box from the paper-making machine.

8. Utilization of an apparatus according to any of the foregoing claims, in a press section which comprises at least three press rolls (45-47) and has the following features:
a) the paper web runs together with a felt over the middle press roll, for example a suction press roll 46 into a pressing gap, constituted by the middle press roll and a feltless press roll (47);
b) the steam blower box (48) applies steam to the paper web as it passes over the middle press roll (46), and is displaceable relative to the latter so that the spacing to the middle press roll is adjustable;
c) a scraper (50) is provided on a peripheral portion of the feltless press roll unoccupied by the web.

9. Utilization of an apparatus according to claim 8, characterized in that two scrapers (50) are provided one behind the other on the feltless press roll (47).

10. Utilization of an apparatus according to claim 8 or 9, characterized in that before the said pressing gap the paper web passes, together with the felt and a second felt, through a pre-pressing gap; and wherein the second felt passes from the pre-pressing gap to a guide roll (49).

## Revendications

1. Dispositif pour appliquer de la vapeur sur une bande de matière (P) en défilement, par exemple une bande de papier à déshydrater passant à travers la partie de presse d'une machine à fabriquer du papier, présentant les caractéristiques suivantes :
a) une boîte de soufflage de vapeur (48) allongée s'étend transversalement à la direction de défilement de la bande sur toute la largeur de la bande ;
b) la boîte de soufflage de vapeur (48) a une pluralité de chambres de zone (3) alignées les unes à côtés des autres sur la largeur de la bande ;
c) chaque chambre de zone est raccordée à une source de vapeur (H) par sa propre conduite sectionnelle de vapeur (4, 29) comportant une vanne de régulation (35) ;
caractérisé en ce que :
d) la boîte de soufflage de vapeur (48) est montée mobile de telle manière que la distance entre la boîte de soufflage de vapeur et la trajectoire de la bande est réglable ;
e) chacune des vannes de régulation (35) est placée latéralement à distance de la boîte de soufflage de vapeur, par exemple latéralement en dehors de la machine à papier, et est reliée au moyen d'une partie mobile (29) de la conduite sectionnelle de vapeur à l'extrémité d'admission (4') d'une partie (4) de la conduite sectionnelle de vapeur qui est fixée à la boîte de soufflage de vapeur ;
f) les zones des conduites sectionnelles de vapeur (4) situées dans la boîte de soufflage de vapeur (48) sont agencées en sorte que la distance libre (a) entre des conduites voisines (4), en regardant en coupe transversale de la boîte de soufflage de vapeur, n'est égale qu'à une fraction de la distance libre (b) qui est prévue entre des extrémités d'admission (4') voisines et situées en dehors de la boîte de soufflage de vapeur.

2. Dispositif selon la revendication 1, caractérisé en ce que, pour préchauffer ou chauffer la boîte de soufflage de vapeur (48), de la vapeur indépendante de la vapeur destinée à la bande de matière (P) peut être introduite dans la boîte de soufflage de vapeur.

3. Dispositif selon l'une des revendications 1 et 2, caractérisé en ce que, à au moins l'une des deux extrémités de la boîte de soufflage de vapeur (48), il est prévu une plaque support (28) qui s'étend à l'extérieur de l'extension longitudinale de la boîte de soufflage de vapeur, par exemple latéralement à l'extérieur de la machine à papier, et en ce que chacune des extrémités d'admission (4') de la partie (4) de la conduite sectionnelle (28) qui est fixée à la boîte de soufflage de vapeur est fixée à la plaque support (28).

4. Dispositif selon la revendication 3, caractérisé en ce qu'au moins un groupe de conduites flexibles (29) peut se coupler à la plaque support (28) au moyen d'une plaque d'alimentation (30).

5. Dispositif selon l'une quelconque des revendications précédentes, caractérisé en ce que chacune des vannes de régulation (35) peut être commandée au moyen d'un moteur pas à pas (M).

6. Dispositif selon l'une quelconque des revendications précédentes, caractérisé en ce que la largeur (B) de chaque chambre de zone (3) est approximativement égale au diamètre (D) de la conduite de vapeur (4) qui débouche en elle.

7. Dispositif selon l'une quelconque des revendications précédentes, caractérisé en ce que, dans la partie supérieure de la section transversale de la boîte de soufflage de vapeur, il est prévu un creux (33) dans lequel un support peut s'insérer transversalement à la direction de défilement de la bande, en vue du démontage de la boîte de soufflage de vapeur depuis la machine à papier.

8. Utilisation d'un dispositif selon l'une quelconque des revendications précédentes, dans une partie de presse comprenant au moins trois cylindres de pressage (45-47), celle-ci présentant les caractéristiques suivantes :
a) la bande de papier défile avec un feutre sur le cylindre de pressage intermédiaire, par exemple un cylindre de pressage à aspiration (46), à travers une fente de pressage, formée par le cylindre de pressage intermédiaire et par un cylindre de pressage dépourvu de feutre (47) ;
b) la boîte de soufflage de vapeur (48) projette de la vapeur sur la bande de papier lors du défilement sur le cylindre de pressage intermédiaire (46) et est mobile par rapport à celui-ci, de sorte que la distance par rapport au cylindre de pressage intermédiaire est réglable ;
c) il est prévu un racloir (50) sur une partie périphérique du cylindre de pressage sans feutre qui ne porte pas la bande.

9. Application d'un dispositif selon la revendication 8, caractérisé en ce que deux racloirs (50) sont prévus l'un derrière l'autre sur le cylindre de pressage sans feutre (47).

10. Application d'un dispositif selon la revendication 8 ou 9, caractérisé en ce que la bande de papier passe à travers une fente de pré-pressage avant ladite fente de pressage, en compagnie du feutre et d'un deuxième feutre, et en ce que le deuxième feutre va de la fente de pré-pressage à un cylindre conducteur (49).
